# EUROPÄISCHE PATENTSCHRIFT

(11) **EP 3 171 970 B1**
(45) Veröffentlichungstag und Bekanntmachung des Hinweises auf die Patenterteilung: **04.10.2023**
(21) Anmeldenummer: 15739257.2
(22) Anmeldetag: 16.07.2015
(51) Int. Cl.: B01F 27/051, B01F 27/113, B01F 27/191, B01F 27/85

(54) **RÜHRORGANVORRICHTUNG**
STIRRING MEMBER APPARATUS
DISPOSITIF D'ORGANE D'AGITATION

(30) Priorität: 25.07.2014 DE 102014110542
(43) Veröffentlichungstag der Anmeldung: 31.05.2017
(73) Patentinhaber: EKATO Rühr- und Mischtechnik GmbH, 79650 Schopfheim (DE)
(72) Erfinder: KELLER, Wolfgang, 68510 Sierentz (FR); ROHN, Nicole, 79618 Rheinfelden (DE); MULTNER, Benjamin, 79664 Wehr (DE)
(74) Vertreter: Daub, Thomas
(86) Internationale Anmeldenummer: PCT/EP2015/066315
(87) Internationale Veröffentlichungsnummer: WO 2016/012348

(56) Entgegenhaltungen:
- EP-A1- 0 469 302
- DE-A1- 2 103 732
- DE-A1- 19 952 748
- DE-U1- 29 923 600

## Beschreibung

### Stand der Technik

Die Erfindung betrifft eine Rührorganvorrichtung nach dem Anspruch 1.

Es sind Rührorgane mit mehreren Rührblättern zum Rühren, Mischen, Homogenisieren, Dispergieren und/oder Suspendieren von abrasiven Medien bekannt.

Ein derartiges, den Oberbegriff des Anspruch 1 offenbarendes, Rührorgan ist beispielsweise aus der DE 199 52 748 A1 bekannt wobei an einer Blattspitze eines Rührblatts ein axialer Steg vorgesehen ist, um einen Druckausgleichswirbel um die Blattspitze von der Druckseite auf die Saugseite zu verschieben, wodurch ein Verschleißmechanismus vom Prallverschleiß zum Gleitverschleiß verändert wird.

Die Aufgabe der Erfindung besteht insbesondere darin, eine Rührorganvorrichtung mit verbesserten Eigenschaften hinsichtlich eines Verschleißes bereitzustellen. Die Aufgabe wird durch die Merkmale des Patentanspruchs 1 gelöst, während vorteilhafte Ausgestaltungen und Weiterbildungen der Erfindung den Unteransprüchen entnommen werden können.

### Vorteile der Erfindung

Es wird eine Rührorganvorrichtung, insbesondere eine axialfördernde Rührorganvorrichtung, zum Rühren, Mischen, Homogenisieren, Dispergieren und/oder Suspendieren, insbesondere von abrasiven Medien, vorzugsweise zur Erzaufbereitung, vorgeschlagen, mit zumindest einem Rührblatt, welches dazu vorgesehen ist, um eine Drehachse zu rotieren, und mit einer, insbesondere von einer Beschichtung verschieden ausgebildeten Kontureinheit, welche zu einer Verschleißreduktion, insbesondere einer Reduktion eines Prall- und/oder Gleitverschleißes, des zumindest einen Rührblatts vorgesehen ist.

Vorteilhaft weist die Rührorganvorrichtung mehrere, vorzugsweise zueinander identische Rührblätter, insbesondere zumindest zwei, vorzugsweise zumindest drei und besonders bevorzugt zumindest vier Rührblätter, auf. Unter einer "Rührorganvorrichtung" soll in diesem Zusammenhang insbesondere zumindest ein Teil und/oder eine Baugruppe, insbesondere eine Unterbaugruppe, eines Rührorgans, insbesondere eines axialfördernden Rührorgans, verstanden werden. Insbesondere kann die Rührorganvorrichtung auch das gesamte Rührorgan, insbesondere das gesamte axialfördernde Rührorgan, umfassen. Insbesondere ist das Rührorgan dabei von einem Propeller und/oder Lüfterrad, insbesondere zum Fördern von Luft, verschieden. Das abrasive Medium ist vorzugsweise als eine Suspension ausgebildet. Vorzugsweise ist zumindest ein flüssiger Bestandteil der Suspension durch eine Säure, insbesondere Schwefelsäure, gegeben. Insbesondere weist das abrasive Medium eine hohe Feststoffbeladung, insbesondere Erze, insbesondere nickelhaltige Erze, auf. Insbesondere ist die Rührorganvorrichtung dabei derart ausgebildet, insbesondere durch eine spezielle Form und/oder ein spezielles Material, derartige abrasive Medien zu bearbeiten.

Das zumindest eine Rührblatt ist insbesondere zumindest im Wesentlichen plattenartig ausgebildet und besteht vorzugsweise zumindest teilweise, vorzugsweise wenigstens zu einem Großteil und besonders bevorzugt vollständig aus einer Legierung und/oder einem Metall, insbesondere Edelstahl, Duplexstahl und/oder vorteilhaft Titan, insbesondere Titan mit einem beliebigen Grade, vorzugsweise mit einem Grade von zumindest 2 und maximal 12. Unter dem Ausdruck "wenigstens zu einem Großteil" soll dabei insbesondere zu zumindest 50 %, vorzugsweise zu zumindest 70 % und besonders bevorzugt zu zumindest 90 % verstanden werden. Ferner soll unter einer "zumindest im Wesentlichen plattenartigen" Ausgestaltung eines Objekts, insbesondere eine Ausgestaltung des Objekts verstanden werden, bei welcher ein minimaler, das Objekt gerade noch umhüllender, insbesondere gedachter Quader eine längste Kante aufweist, die wenigstens 2-mal, vorzugsweise mindestens 5-mal und besonders vorteilhaft wenigstens 10-mal so lang ist wie eine kürzeste Kante des Quaders. Insbesondere definiert zumindest eine Seite des zumindest einen Rührblatts, welche insbesondere parallel zu einer kleinsten Fläche des Quaders angeordnet ist, und/oder zumindest eine Seite des zumindest einen Rührblatts, welche insbesondere parallel zu einer mittleren Fläche des Quaders angeordnet ist, eine Rührblattkante des zumindest einen Rührblatts. Dabei kann das zumindest eine Rührblatt insbesondere mehrere Rührblattkanten, insbesondere eine Rührblattinnenkante, eine Rührblattaußenkante, eine Rührblattvorderkante und/oder eine Rührblatthinterkante, aufweisen. Vorteilhaft weist zumindest eine Rührblattkante, insbesondere die Rührblattinnenkante, die Rührblattaußenkante, die Rührblattvorderkante und/oder die Rührblatthinterkante, zumindest einen abgeschrägten, mehrfach abgeschrägten, gefasten, mehrfach gefasten und/oder vorzugsweise abgerundeten Bereich und besonders bevorzugt mehrere abgeschrägte, mehrfach abgeschrägte, gefaste, mehrfach gefaste und/oder vorzugsweise abgerundete Bereiche auf. Unter einer "Rührblattinnenkante" soll dabei insbesondere eine Rührblattkante verstanden werden, welche insbesondere in einem montierten Zustand und/oder in zumindest einem Betriebszustand der Drehachse zugewandt ist. Unter einer "Rührblattaußenkante" soll insbesondere eine Rührblattkante verstanden werden, welche insbesondere in einem montierten Zustand und/oder in zumindest einem Betriebszustand der Drehachse abgewandt ist. Des Weiteren soll unter einer "Rührblattvorderkante" insbesondere eine Rührblattkante verstanden werden, welche insbesondere in einem montierten Zustand und/oder in zumindest einem Betriebszustand einer Drehrichtung zugewandt ist. Unter einer "Rührblatthinterkante" soll ferner insbesondere eine Rührblattkante verstanden werden, welche insbesondere in einem montierten Zustand und/oder in zumindest einem Betriebszustand der Drehrichtung abgewandt ist. Ferner definiert zumindest eine Seite des zumindest einen Rührblatts, welche insbesondere parallel zu einer größten Fläche des Quaders angeordnet ist, eine Saugseite und/oder eine Druckseite des zumindest einen Rührblatts. Dabei soll unter einer "Saugseite" des zumindest einen Rührblatts insbesondere eine Seite verstanden werden, welche in zumindest einem Betriebszustand dazu vorgesehen ist, zumindest ein Fluid und/oder abrasives Medium anzusaugen, insbesondere in eine dem zumindest einen Rührblatt und/oder Rührorgan zugewandte Richtung. Ferner soll unter einer "Druckseite" des zumindest einen Rührblatts insbesondere eine Seite verstanden werden, welche in zumindest einem Betriebszustand dazu vorgesehen ist, zumindest ein Fluid und/oder abrasives Medium abzustoßen, insbesondere in eine dem zumindest einen Rührblatt und/oder Rührorgan abgewandte Richtung. Vorzugsweise ist das zumindest eine Rührblatt in einer Draufsicht, insbesondere in einer Blickrichtung senkrecht zu der Druckseite und/oder der Saugseite des zumindest einen Rührblatts, zumindest im Wesentlichen rechteckig und/oder trapezförmig ausgebildet, vorzugsweise mit zumindest einer abgerundeten Rührblattecke, vorteilhaft mit zumindest zwei, vorzugsweise mit zumindest drei und besonders bevorzugt mit vier abgerundeten Rührblattecken. Des Weiteren soll unter einem "zumindest im Wesentlichen" rechteckigen und/oder trapezförmigen Objekt, insbesondere ein Objekt verstanden werden, welches um höchstens 40 %, vorteilhaft um höchstens 30 %, vorzugsweise um höchstens 20 % und besonders bevorzugt um höchstens 10 % von einem rechteckigen und/oder trapezförmigen Objekt abweicht. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner kann die Rührorganvorrichtung insbesondere zumindest eine Rührorgannabe umfassen, welche insbesondere dazu vorgesehen ist, in zumindest einem Betriebszustand zumindest eine Rührwelle aufzunehmen und/oder an der zumindest einen Rührwelle befestigt zu werden. Die zumindest eine Rührwelle definiert dabei insbesondere die Drehachse. Insbesondere kann die zumindest eine Rührorgannabe zumindest teilweise, vorzugsweise wenigstens zu einem Großteil und besonders bevorzugt vollständig, aus einer Legierung und/oder einem Metall, insbesondere Edelstahl, Duplexstahl und/oder vorteilhaft Titan, bestehen. Vorteilhaft besteht die zumindest eine Rührorgannabe aus demselben Material wie das zumindest eine Rührblatt. Insbesondere ist denkbar, dass die zumindest eine Rührorgannabe einstückig und/oder mehrteilig, insbesondere zweiteilig, vorzugsweise vierteilig, besonders bevorzugt mit identischen Rührorgannabenteilen, ausgebildet ist. In diesem Fall kann die zumindest eine Rührorgannabe insbesondere über eine zusätzliche Befestigungseinheit, wie beispielswiese zumindest einen Flansch, mit der zumindest einen Rührwelle verbunden werden und/oder an der zumindest einen Rührwelle befestigt werden. Unter "einstückig" soll in diesem Zusammenhang insbesondere zumindest stoffschlüssig verbunden verstanden werden. Der Stoffschluss kann beispielsweise durch einen Klebeprozess, einen Anspritzprozess, einen Schweißprozess, einen Lötprozess und/oder einen anderen, einem Fachmann als sinnvoll erscheinenden Prozess hergestellt werden. Vorteilhaft soll unter einstückig jedoch in einem Stück geformt verstanden werden. Vorzugsweise wird dieses eine Stück aus einem einzelnen Rohling und/oder einem Guss hergestellt. Die zumindest eine Rührorgannabe dient dabei insbesondere zur direkten und/oder indirekten Befestigung des zumindest einen Rührblatts. Vorzugsweise ist das zumindest eine Rührblatt in einem montierten Zustand derart an der zumindest einen Rührorgannabe angeordnet, dass das zumindest eine Rührblatt und/oder die Rührblattaußenkante des zumindest einen Rührblatts zumindest in einer Blickrichtung senkrecht zu der Drehachse und/oder in Richtung der Rührblattaußenkante mit der Drehachse und/oder einer Drehebene einen Winkel, insbesondere einen Blattwinkel, zwischen 5° und 85°, vorzugsweise zwischen 10° und 80° und besonders bevorzugt zwischen 15° und 75° einschließt.

Unter einer "Kontureinheit" soll in diesem Zusammenhang eine geometrische Einheit und/oder eine geometrische Formgebung des zumindest einen Rührblatts, verstanden werden, welche an zumindest einer Oberfläche und/oder zumindest einem Teilbereich des zumindest einen Rührblatts angeordnet, befestigt und/oder zumindest teilweise kontaktiert ist. Vorzugsweise ist die Kontureinheit dazu vorgesehen, zumindest einen Druckunterschied und/oder eine Wirbelablösung zwischen zwei Teilbereichen des Rührorgans, vorzugsweise des zumindest einen Rührblatts, insbesondere zwischen der Druckseite und der Saugseite, zumindest lokal zu reduzieren, insbesondere wesentlich zu reduzieren, und/oder zu verhindern. Unter der Wendung "wesentlich zu reduzieren" soll dabei insbesondere eine Reduzierung um zumindest 10 %, vorteilhaft um zumindest 20 %, vorzugsweise um zumindest 30 % und besonders bevorzugt um zumindest 40 % verstanden werden.

Die Kontureinheit und/oder zumindest ein Element der Kontureinheit ist dabei an einer abrasionsgefährdeten Stelle angeordnet. Unter einer "abrasionsgefährdeten Stelle" soll in diesem Zusammenhang insbesondere eine, vorzugsweise der Drehrichtung und/oder der zumindest einen Rührorgannabe zugewandte Stelle, insbesondere ein Teil und/oder ein Bereich des Rührorgans, vorzugsweise des zumindest einen Rührblatts, verstanden werden, wobei die Stelle in einem funktionsgemäßen Zustand, insbesondere in einem Vergleich zu anderen Stellen des Rührorgans, einem erhöhten Verschleiß ausgesetzt ist. Vorzugsweise ist die Kontureinheit derart angeordnet, dass das zumindest eine Rührblatt frei von scharfen Kanten ist. Insbesondere umfasst die Kontureinheit zumindest ein Element, welches von einer Flügelendscheibe, einem Winglet und/oder einer Finne verschieden ausgebildet ist. Vorzugsweise sind alle Elemente der Kontureinheit von einer Flügelendscheibe, einem Winglet und/oder einer Finne verschieden ausgebildet.

Durch diese Ausgestaltung kann eine Rührorganvorrichtung mit verbesserten Eigenschaften hinsichtlich eines Verschleißes bereitgestellt werden, wobei vorteilhaft ein Verschleißmechanismus, insbesondere ohne Einbußen einer Leistungsfähigkeit des Rührorgans, unterdrückt werden kann. Dabei kann insbesondere ein Rührorgan bereitgestellt werden, welches auch bei abrasiven Medien mit hoher Feststoffbeladung und hohen Rührgeschwindigkeiten geringe abrasive Verschleißerscheinungen, insbesondere durch Prall- und/oder Gleitverschleiß, aufweist, wodurch eine Standzeit und/oder Lebensdauer des Rührorgans vorteilhaft erhöht werden kann. Somit können insbesondere Wartungs- und Austauschintervalle der Rührorgane verringert und Ausfallzeiten wesentlich verkürzt werden. Zudem können durch eine optimierte Geometrie des Rührorgans Betriebszeiten, insbesondere beim Rühren, Mischen, Homogenisieren, Dispergieren und/oder Suspendieren, verringert und vorteilhaft Kosten reduziert werden.

Die Kontureinheit könnte kraftschlüssig und/oder formschlüssig mit dem zumindest einen Rührblatt verbunden sein. Vorzugsweise ist die Kontureinheit jedoch zumindest teilweise einstückig mit dem zumindest einen Rührblatt ausgebildet. Unter der Wendung "zumindest teilweise einstückig" soll in diesem Zusammenhang insbesondere verstanden werden, dass zumindest ein Element der Kontureinheit und/oder die Kontureinheit einstückig mit zumindest einem Rührblattelement des zumindest einen Rührblatts und/oder dem zumindest einen Rührblatt ausgebildet ist. Hierdurch kann insbesondere eine stabile und zuverlässige Verbindung geschaffen werden. Ferner können insbesondere Bauteile reduziert werden, wobei vorteilhaft kontinuierliche Übergange zwischen der Kontureinheit und dem zumindest einen Rührblatt geschaffen werden können, wodurch insbesondere mögliche Wirbelbildungsstellen vorteilhaft reduziert werden können.

Die Kontureinheit umfasst zumindest ein Konturwölbungselement, welches durch einen gekrümmten, insbesondere abgekanteten und/oder vorzugsweise gebogenen Teilbereich des zumindest einen Rührblatts gebildet ist und gegenüber zumindest einer Rührblattwölbung des zumindest einen Rührblatts einen kleineren Krümmungsradius aufweist. Hierdurch kann das zumindest eine Rührblatt vorteilhaft derart ausgestaltet werden, dass eine Wirbelablösung minimiert und/oder gänzlich unterdrückt werden kann.

Insbesondere kann das zumindest eine Rührblatt eben ausgebildet sein. In diesem Fall weist die zumindest eine Rührblattwölbung des zumindest einen Rührblatts einen Krümmungsradius von unendlich auf. Vorzugsweise weist das zumindest eine Rührblatt jedoch zumindest eine Rührblattwölbung mit einem Krümmungsradius zwischen null und unendlich auf. Besonders bevorzugt weist die zumindest eine Rührblattwölbung dabei einen Krümmungsradius auf, welcher einem Wert zwischen 20 % und 80 %, vorzugsweise zwischen 25 % und 60 % und besonders bevorzugt zwischen 30 % und 40 % eines Rührorgandurchmessers des Rührorgans entspricht. In diesem Zusammenhang soll unter einem "Rührorgandurchmesser" insbesondere ein Durchmesser eines kleinsten gedachten Kreises verstanden werden, welcher das Rührorgan gerade komplett umfasst. Die zumindest eine Rührblattwölbung ist in diesem Fall vorzugsweise derart ausgestaltet, dass die Druckseite des zumindest einen Rührblatts eine konkave Krümmung und/oder die Saugseite des zumindest einen Rührblatts eine konvexe Krümmung aufweist. Vorzugsweise weist die zumindest eine Rührblattwölbung eine Biegeachse und/oder eine Krümmungsachse auf, welche vorzugsweise zumindest im Wesentlichen parallel zu der Rührblattvorderkante und/oder der Rührblatthinterkante ist. Unter "zumindest im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Ferner soll unter einem "kleineren Krümmungsradius" insbesondere ein Krümmungsradius verstanden werden, welcher in einem Vergleich zu einem Referenzkrümmungsradius um zumindest 1 %, vorteilhaft um zumindest 5 %, vorzugsweise um zumindest 10 % und besonders bevorzugt um zumindest 20 % kleiner ist.

Ferner wird vorgeschlagen, dass das zumindest eine Konturwölbungselement in dieselbe Richtung wie die zumindest eine Rührblattwölbung gekrümmt ist, insbesondere in Richtung der Druckseite. Hierdurch kann ein kontinuierlicher Fluidstrom, insbesondere des abrasiven Mediums, erzeugt werden, wodurch Wirbelablösungen weiter reduziert werden können.

Weist das zumindest eine Konturwölbungselement einen Krümmungsradius auf, welcher einem Wert zwischen 3 % und 35 %, vorzugsweise zwischen 5 % und 15 %, eines Rührorgandurchmessers, insbesondere des Rührorgans, entspricht, kann eine geometrische Ausgestaltung optimiert und können insbesondere abrasive Verschleißerscheinungen weiter reduziert werden.

In einer bevorzugten Ausgestaltung der Erfindung wird vorgeschlagen, dass das zumindest eine Konturwölbungselement zumindest im Wesentlichen an einer Rührblattvorderkante des zumindest einen Rührblatts und/oder einer Rührblattaußenkante des zumindest einen Rührblatts angeordnet ist. Darunter, dass ein Objekt "zumindest im Wesentlichen" an einer Rührblattkante angeordnet ist, soll insbesondere verstanden werden, dass das Objekt in einem Nahbereich der jeweiligen Rührblattkante angeordnet ist. Besonders bevorzugt ist das zumindest eine Konturwölbungselement dabei in einem Bereich, vorzugsweise einem Nahbereich, einer Rührblattecke, an welcher insbesondere die Rührblattvorderkante und die Rührblattaußenkante aufeinandertreffen, angeordnet. Unter einem "Nahbereich" soll insbesondere ein räumlicher Bereich verstanden werden, dessen Punkte von einem Referenzpunkt, um maximal 10 %, vorzugsweise um maximal 5 % und besonders bevorzugt um maximal 1 % eines Rührorgandurchmessers abweichen. Hierdurch kann insbesondere auf einfache Weise eine geometrische Ausgestaltung des Rührorgans weiter optimiert werden.

Erfindungsgemäß weist das zumindest eine Konturwölbungselement eine Biegeachse auf, welche in Blickrichtung entlang der Drehachse mit einer Rührblattvorderkante des zumindest einen Rührblatts, in einer Drehrichtung des zumindest einen Rührblatts nach der Rührblattvorderkante, Winkel zwischen 15° und 75° und vorzugsweise zwischen 20° und 50° einschließt. Unter der Wendung "in einer Drehrichtung des zumindest einen Rührblatts nach der Rührblattvorderkante" soll in diesem Zusammenhang insbesondere in einem Bereich des Rührorgans verstanden werden, welcher insbesondere frei von dem zumindest einen Rührblatt ist. Hierdurch kann ein Fluidstrom weiter geglättet werden, wodurch Wirbelablösungen reduziert werden können.

Weiterhin wird vorgeschlagen, dass die Kontureinheit zumindest ein Konturkantenelement umfasst, welches zumindest teilweise, vorzugsweise wenigstens zu einem Großteil und besonders bevorzugt vollständig, durch eine Rührblattaußenkante des zumindest einen Rührblatts gebildet ist und zumindest in einer Blickrichtung parallel zu der Drehachse entlang einer Umfangsrichtung zumindest im Wesentlichen kreisbogenförmig ausgebildet ist, mit einem auf der Drehachse liegenden Kreisbogenmittelpunkt. In diesem Zusammenhang soll unter dem Ausdruck "zumindest im Wesentlichen kreisbogenförmig" insbesondere ein Objekt verstanden werden, welches von einer Kreisbogenform um maximal 20 %, vorteilhaft maximal 10 %, vorzugsweise maximal 5 % und besonders bevorzugt maximal 1 % abweicht. In diesem Fall beschreibt und/oder definiert das zumindest eine Konturkantenelement und/oder die Rührblattaußenkante des zumindest einen Rührblatts bei einer vollständigen Umdrehung des Rührblatts insbesondere einen Kreis, insbesondere in einer Blickrichtung parallel zu der Drehachse. Insbesondere ist das Rührorgan in diesem Fall, insbesondere vollständig, konzentrisch ausgebildet. Hierdurch kann insbesondere ein besonders gleichmäßiges Strömungsverhalten erreicht und somit vorteilhaft ein Verschleißmechanismus reduziert werden.

Das zumindest eine Rührblatt könnte insbesondere direkt und/oder unmittelbar an der zumindest einen Rührorgannabe befestigt sein. Vorzugsweise umfasst die Kontureinheit jedoch zumindest ein, vorzugsweise genau ein Blattanbindungselement, welches das zumindest eine Rührblatt mit der zumindest einen Rührorgannabe verbindet. Das zumindest eine Blattanbindungselement ist insbesondere frei von scharfen Kanten. Ferner ist das zumindest eine Blattanbindungselement vorzugsweise einstückig mit dem zumindest einen Rührblatt und/oder mit der zumindest einen Rührblattnabe ausgebildet. Alternativ ist jedoch auch denkbar, dass das zumindest eine Blattanbindungselement als Blatthalteelement ausgebildet ist und insbesondere in einem montierten Zustand zumindest teilweise und/oder vollständig kraftschlüssig und/oder formschlüssig, wie insbesondere durch eine Schraubverbindung und/oder eine Steckverbindung, mit dem zumindest einen Rührblatt und/oder mit der zumindest einen Rührblattnabe verbunden ist. Vorteilhaft besteht das zumindest eine Blattanbindungselement dabei zumindest teilweise, vorzugsweise wenigstens zu einem Großteil und besonders bevorzugt vollständig aus einer Legierung und/oder einem Metall, insbesondere Edelstahl, Duplexstahl und/oder vorteilhaft Titan. Besonders bevorzugt besteht das zumindest eine Blattanbindungselement aus demselben Material wie das zumindest eine Rührblatt und/oder die zumindest eine Rührorgannabe. Hierdurch kann eine vorteilhaft wirbelablösungsfreie Anbindung des zumindest einen Rührblatts an die zumindest eine Rührorgannabe erreicht werden.

Vorzugsweise schließt das zumindest eine Blattanbindungselement mit der Drehachse einen Winkel zwischen 10° und 80°, vorzugsweise zwischen 30° und 80° und besonders bevorzugt zwischen 50° und 80° ein. In diesem Fall ist das zumindest eine Rührblatt vorzugsweise derart an dem zumindest einen Blattanbindungselement angeordnet und/oder mit dem zumindest einen Blattanbindungselement verbunden, dass das zumindest eine Rührblatt denselben Winkel mit der Drehachse einschließt, wie das zumindest eine Blattanbindungselement. Alternativ ist jedoch auch denkbar, dass das zumindest eine Rührblatt derart an dem zumindest einen Blattanbindungselement angeordnet und/oder mit dem zumindest einen Blattanbindungselement verbunden ist, dass das zumindest eine Rührblatt einen, von dem zumindest einen Blattanbindungselement verschiedenen Winkel mit der Drehachse einschließt. Insbesondere ist denkbar, dass das zumindest eine Blattanbindungselement mit der Drehachse einen Winkel von 90° einschließt. In diesem Fall könnte das zumindest eine Rührblatt insbesondere derart angeordnet sein, dass das zumindest eine Rührblatt mit der Drehachse einen Winkel zwischen 10° und 80°, vorzugsweise zwischen 30° und 80° und besonders bevorzugt zwischen 50° und 80° einschließt. Hierdurch kann ein Anstellwinkel des zumindest einen Rührblatts optimiert und ein Verschleiß weiter reduziert werden.

Das zumindest eine Blattanbindungselement kann als beliebiges, einem Fachmann als sinnvoll erscheinendes Blattanbindungselement, insbesondere als ein Blatthalteelement, ausgebildet sein. Vorzugsweise ist das zumindest eine Blattanbindungselement jedoch zumindest im Wesentlichen als stabförmiger Holm ausgebildet, wobei eine Materialstärke in Richtung einer Rührblattaußenkante des zumindest einen Rührblatts abnimmt. In diesem Zusammenhang soll unter der Wendung "zumindest im Wesentlichen als stabförmiger Holm" insbesondere eine Ausbildung eines Objekts verstanden werden, welches mit einem Volumenanteil von maximal 50 %, vorzugsweise von maximal 30 % und besonders bevorzugt von maximal 10 % von einem stabförmigen Holm abweicht. In diesem Fall ist das zumindest eine Blattanbindungselement insbesondere derart angeordnet, dass eine Haupterstreckungsrichtung des zumindest einen Blattanbindungselements zumindest im Wesentlichen parallel zu einer Rührblattvorderkante und/oder einer Rührblatthinterkante verläuft. Unter einer "Haupterstreckungsrichtung" des zumindest einen Blattanbindungselements soll insbesondere eine Richtung verstanden werden, welche senkrecht zu einer Grundfläche eines kleinsten geometrischen, insbesondere gedachten Zylinders ist, welcher das zumindest eine Blattanbindungselement gerade noch vollständig umschließt. Hierdurch kann insbesondere ein Strömungsverhalten des abrasiven Mediums weiter optimiert werden.

In einer bevorzugten Ausgestaltung der Erfindung wird vorgeschlagen, dass sich das zumindest eine Blattanbindungselement zumindest im Wesentlichen parallel entlang einer Rührblattvorderkante des zumindest einen Rührblatts erstreckt. Insbesondere ist das zumindest eine Blattanbindungselement dabei derart angeordnet, dass das zumindest eine Blattanbindungselement bündig mit der Rührblattvorderkante des zumindest einen Rührblatts abschließt. Hierdurch können insbesondere mögliche Wirbelablösungen vorteilhaft reduziert und/oder verhindert werden.

Ferner wird ein System, insbesondere ein Erzaufbereitungssystem, mit zumindest einem, insbesondere horizontal angeordneten Behälter, insbesondere einem Druckbehälter, vorzugsweise einem Autoklav, insbesondere zu einer Aufnahme eines abrasiven Mediums, und mit zumindest einer in dem zumindest einen Behälter angeordneten Rührorganvorrichtung vorgeschlagen. Vorzugsweise weist die Rührorganvorrichtung dabei eine Drehachse auf, welche insbesondere senkrecht zu einer, insbesondere horizontal angeordneten Behälterachse und/oder dem Behälter angeordnet ist. Insbesondere kann das System auch mehrere Rührorganvorrichtungen umfassen, wobei zumindest zwei und/oder zumindest drei Rührorganvorrichtungen, jeweils an einer separaten Rührwelle, insbesondere in zumindest einem Betriebszustand nebeneinander angeordnet und/oder befestigt sein können und/oder an einer, insbesondere gemeinsamen Rührwelle, insbesondere in zumindest einem Betriebszustand übereinander angeordnet und/oder befestigt sein können. Ferner können insbesondere zwischen den jeweiligen Rührorganvorrichtungen, insbesondere teildurchlässige, insbesondere fluiddurchlässige, insbesondere horizontal und/oder vertikal angeordnete Trennwände angeordnet sein, wodurch insbesondere ein kontinuierlicher Rührprozess erreicht werden kann. Das System kann insbesondere zumindest eine Trennwand und/oder das, insbesondere in dem Behälter befindliche, abrasive Medium umfassen. Hierdurch kann insbesondere ein, insbesondere im Hinblick auf mögliche Wirbelablösungen und/oder einen Verschleißmechanismus, optimiertes und langlebiges System, insbesondere zur Erzaufbereitung, bereitgestellt werden mit verbesserten Eigenschaften hinsichtlich einer Standzeit, eines Wartungs- und/oder eines Austauschintervalls. Zudem kann durch die spezielle Ausgestaltung der Rührorganvorrichtung ein Rührorgan bereitgestellt werden, welches vorteilhaft an eine Geometrie des Behälters angepasst ist, wodurch insbesondere auch Behälterecken und/oder Behälterränder vorteilhaft einfach erreicht werden können.

Die Rührorganvorrichtung soll hierbei nicht auf die oben beschriebene Anwendung und Ausführungsform beschränkt sein. Insbesondere kann die Rührorganvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein als Axialrührer ausgebildetes Rührorgan mit einer Rührorganvorrichtung in einer perspektivischen Darstellung,
- Fig. 2: das Rührorgan in einer Draufsicht,
- Fig. 3: das Rührorgan in einer Seitenansicht und
- Fig. 4: ein System mit einem Behälter und mehreren identischen Rührorganen aus den Figuren 1 bis 3.

### Beschreibung des Ausführungsbeispiels

Die Figuren 1 bis 3 zeigen ein als Axialrührer ausgebildetes Rührorgan 42 in einem vollständig montierten Zustand in einer perspektivischen Darstellung (vgl. Figur 1), in einer Draufsicht (vgl. Figur 2) und in einer Seitenansicht (vgl. Figur 3). Das Rührorgan 42 umfasst im vorliegenden Fall eine axialfördernde Rührorganvorrichtung. Die Rührorganvorrichtung ist zum Rühren, Mischen, Homogenisieren, Dispergieren und/oder Suspendieren von abrasiven Medien, insbesondere Fluiden und/oder Feststoffen, bestimmt. Im vorliegenden Fall besteht die Rührorganvorrichtung vollständig aus Titan vom Grade 12.

Die Rührorganvorrichtung weist eine Rührorgannabe 40 auf. Die Rührorgannabe 40 ist im vorliegenden Fall einstückig ausgebildet. Alternativ ist jedoch auch denkbar, eine Rührorgannabe mehrteilig auszubilden. Die Rührorgannabe 40 ist dazu vorgesehen, in zumindest einem Betriebszustand eine Rührwelle (nicht dargestellt) aufzunehmen. Die Rührorgannabe 40 ist dazu vorgesehen, die Rührorganvorrichtung axial an der Rührwelle anzubringen. Eine Ausrichtung der Rührwelle definiert eine Drehachse 12 der Rührorganvorrichtung.

Zudem umfasst die Rührorganvorrichtung vier Rührblätter 10. Der Übersichtlichkeit halber ist in den Figuren 1 bis 3 lediglich eines der Rührblätter 10 mit Bezugszeichen versehen. Die Rührblätter 10 sind identisch ausgebildet. Die Rührblätter 10 sind mittelbar an der Rührorgannabe 40 befestigt. Die Rührblätter 10 sind beabstandet von der Rührorgannabe 40 angeordnet. Die Rührblätter 10 sind in Winkelabständen von 90° zueinander angeordnet. Die Rührblätter 10 sind derart an der Rührorgannabe 40 angeordnet, dass die Rührblätter 10 mit der Drehachse 12 einen Winkel α von etwa 45° einschließen (vgl. insbesondere Figur 3). Alternativ ist auch denkbar, die Rührblätter unmittelbar an einer Rührorgannabe zu befestigen. Zudem könnte eine Rührorganvorrichtung drei Rührblätter, welche insbesondere in Winkelabständen von 120° zueinander angeordnet sind, und/oder zwei Rührblätter, welche insbesondere in Winkelabständen von 180° zueinander angeordnet sind, aufweisen. Im Folgenden wird lediglich eine Ausgestaltung eines der Rührblätter 10 beschrieben, wobei die Beschreibung auf die anderen, insbesondere zueinander identisch ausgebildeten Rührblätter 10 übernommen werden kann.

Das Rührblatt 10 ist plattenartig ausgebildet. Das Rührblatt 10 weist eine zumindest im Wesentlichen konstante Materialstärke auf. Das Rührblatt 10 ist in einer Draufsicht zumindest im Wesentlichen rechteckig ausgebildet (vgl. insbesondere Figur 2). Ferner weist das Rührblatt 10 in der Draufsicht vier abgerundete Rührblattecken auf. Das Rührblatt 10 weist eine Rührblattvorderkante 22, eine Rührblattaußenkante 24, eine Rührblatthinterkante 26 und eine Rührblattinnenkante 28 auf. Sämtliche Kanten der Rührblattvorderkante 22, der Rührblattaußenkante 24, der Rührblatthinterkante 26 und der Rührblattinnenkante 28 sind abgerundet. Zudem weist das Rührblatt 10 eine Saugseite 46 und eine der Saugseite 46 gegenüberliegende Druckseite 48 auf. Darüber hinaus weist das Rührblatt 10 eine Rührblattwölbung 18 auf. Die Rührblattwölbung 18 entspricht einer ersten Bombierung des Rührblatts 10. Ein Krümmungsradius der Rührblattwölbung 18 entspricht etwa 36 % eines Rührorgandurchmessers 20. Die Rührblattwölbung 18 weist im vorliegenden Fall eine Biegeachse 50 auf, welche parallel zu der Rührblattvorderkante 22 angeordnet ist. Die Rührblattwölbung 18 ist in Richtung der Druckseite 48 gekrümmt. Im vorliegenden Fall weist das Rührblatt 10 eine konkave Druckseite 48 und eine konvexe Saugseite 46 auf.

Das Rührblatt 10 ist dazu vorgesehen, um die Drehachse 12 zu rotieren, um ein abrasives Medium, insbesondere eine Suspension aus Schwefelsäure und Nickel-Erz, zu homogenisieren und/oder zu dispergieren. Die Rührblattvorderkante 22 ist dabei einer Drehrichtung 52 zugewandt. Um einen Verschleiß des Rührblatts 10 zu reduzieren und eine Standzeit des Rührorgans 42 zu erhöhen, weist die Rührorganvorrichtung dabei zumindest eine Kontureinheit 14 auf. Im vorliegenden Fall weist die Rührorganvorrichtung vier zueinander identisch ausgebildete Kontureinheiten 14 auf. Jede Kontureinheit 14 ist einem der Rührblätter 10 zugeordnet. Im Folgenden beschränkt sich die Beschreibung wiederum auf lediglich eine der Kontureinheiten 14.

Die Kontureinheit 14 umfasst ein Konturwölbungselement 16. Das Konturwölbungselement 16 ist durch einen gekrümmten Teilbereich des Rührblatts 10 gebildet. Das Konturwölbungselement 16 ist als geometrische Formgebung des Rührblatts 10 ausgebildet. Demnach ist das Konturwölbungselement 16 einstückig mit dem Rührblatt 10 ausgebildet. Das Konturwölbungselement 16 entspricht einer zweiten Bombierung des Rührblatts 10. Das Konturwölbungselement 16 ist an einer abrasionsgefährdeten Stelle angeordnet. Im vorliegenden Fall ist das Konturwölbungselement 16 in einem Nahbereich der Rührblattecke angeordnet, an welcher die Rührblattvorderkante 22 und die Rührblattaußenkante 24 aufeinandertreffen. Das Konturwölbungselement 16 weist einen Krümmungsradius auf. Der Krümmungsradius des Konturwölbungselements 16 ist kleiner als der Krümmungsradius der Rührblattwölbung 18. Der Krümmungsradius des Konturwölbungselements 16 entspricht im vorliegenden Fall 10 % des Rührorgandurchmessers 20. Ferner weist das Konturwölbungselement 16 eine Biegeachse 30 auf, welche in Blickrichtung entlang der Drehachse 12 mit der Rührblattvorderkante 22 des Rührblatts 10 einen Winkel γ von etwa 30° einschließt. Im vorliegenden Fall ist das Konturwölbungselement 16 in dieselbe Richtung wie die Rührblattwölbung 18 gekrümmt.

Zudem umfasst die Kontureinheit 14 ein Konturkantenelement 32. Das Konturkantenelement 32 ist durch die Rührblattaußenkante 24 des Rührblatts 10 gebildet. Das Konturkantenelement 32 ist als geometrische Formgebung des Rührblatts 10 ausgebildet. Demnach ist das Konturkantenelement 32 einstückig mit dem Rührblatt 10 ausgebildet. Das Konturkantenelement 32 ist an einer abrasionsgefährdeten Stelle angeordnet. Im vorliegenden Fall ist das Konturkantenelement 32 zumindest in einer Blickrichtung parallel zu der Drehachse 12 entlang einer Umfangsrichtung 34 kreisbogenförmig ausgebildet mit einem auf der Drehachse 12 liegenden Kreisbogenmittelpunkt 36. Das Konturkantenelement 32 ist derart ausgebildet, dass die Rührblattaußenkante 24 und/oder das Rührorgan 42 in einem Betriebszustand einen Kreis beschreibt. Der Durchmesser dieses Kreises entspricht dabei dem Rührorgandurchmesser 20.

Darüber hinaus umfasst die Kontureinheit 14 ein Blattanbindungselement 38. Das Blattanbindungselement 38 ist dazu vorgesehen, das Rührblatt 10 mit der Rührorgannabe 40 zu verbinden. Dazu ist das Blattanbindungselement 38 einerseits an der Rührorgannabe 40 und andererseits an dem Rührblatt 10 befestigt. Im vorliegenden Fall ist das Blattanbindungselement 38 einstückig mit der Rührorgannabe 40 ausgebildet. Ferner ist das Blattanbindungselement 38 einstückig mit dem Rührblatt 10 ausgebildet. Im vorliegenden Fall ist das Rührblatt 10 zentral, insbesondere auf halber Höhe des Blattanbindungselements 38, an dem Blattanbindungselement 38 befestigt. Alternativ sind jedoch auch sämtliche weitere einem Fachmann als sinnvoll erscheinende Befestigungsmöglichkeiten denkbar. Ferner könnte auf ein Blattanbindungselement gänzlich verzichtet werden, sodass ein Rührblatt insbesondere unmittelbar an einer Rührorgannabe befestigt ist. Das Blattanbindungselement 38 ist im vorliegenden Fall als stabförmiger Holm ausgebildet. Das Blattanbindungselement 38 erstreckt sich parallel entlang der Rührblattvorderkante 22. Dabei ist das Blattanbindungselement 38 derart angeordnet, dass das Blattanbindungselement 38 bündig mit der Rührblattvorderkante 22 abschließt. Ferner schließt das Blattanbindungselement 38 im vorliegenden Fall mit der Drehachse 12 einen Winkel β von etwa 75° ein (vgl. insbesondere Figur 3). Das Rührblatt 10 schließt denselben Winkel mit der Drehachse 12 ein. Demnach schließt das Rührblatt 10 mit der Drehachse 12 einen Winkel von etwa 75° ein.

Zudem nimmt eine Materialstärke des Blattanbindungselements 38 in Richtung der Rührblattaußenkante 24 ab. Im vorliegenden Fall umfasst das Blattanbindungselement 38 zumindest im Wesentlichen vier Teilbereiche. In einem ersten, der Rührorgannabe 40 zugewandten Teilbereich ist das Blattanbindungselement 38 zylinderförmig ausgebildet. In dem ersten Teilbereich entspricht eine Materialstärke des Blattanbindungselements 38 einer maximalen Materialstärke des Blattanbindungselements 38. Die maximale Materialstärke entspricht etwa einer 5-fachen Materialstärke des Rührblatts 10. In einem zweiten Teilbereich, welcher insbesondere unmittelbar an den ersten Teilbereich anschließt, verjüngt sich das Blattanbindungselement 38 auf einer der Saugseite 46 zugewandten ersten Seite.

Dabei nimmt eine Materialstärke des Blattanbindungselements 38 kontinuierlich, insbesondere linear, ab. An einem Ende des zweiten Teilbereichs geht das Blattanbindungselement 38 auf der ersten Seite bündig in das Rührblatt 10 über. Am Ende des zweiten Teilbereichs entspricht die Materialstärke des Blattanbindungselements 38 etwa einer 3-fachen Materialstärke des Rührblatts 10. In einem dritten Teilbereich, welcher insbesondere unmittelbar an den zweiten Teilbereich anschließt, ist das Blattanbindungselement 38 zumindest im Wesentlichen halbzylinderförmig ausgebildet. Im dritten Teilbereich entspricht die Materialstärke des Blattanbindungselements 38 etwa einer 3-fachen Materialstärke des Rührblatts 10. In einem vierten Teilbereich, welcher insbesondere unmittelbar an den dritten Teilbereich anschließt, verjüngt sich das Blattanbindungselement 38 auf einer der Druckseite 48 zugewandten zweiten Seite. Dabei nimmt eine Materialstärke des Blattanbindungselements 38 kontinuierlich, insbesondere linear, ab. An einem Ende des vierten Teilbereichs geht das Blattanbindungselement 38 auf der zweiten Seite bündig in das Rührblatt 10 über. Am Ende des vierten Teilbereichs entspricht die Materialstärke des Blattanbindungselements 38 einer minimalen Materialstärke des Blattanbindungselements 38. Die minimale Materialstärke entspricht der Materialstärke des Rührblatts 10.

Figur 4 zeigt ein beispielhaftes System zur Erzaufbereitung mit einem als Autoklave ausgebildeten horizontal angeordneten Behälter 44 und mehreren in dem Behälter 44 angeordneten Rührorganen 42. Der Behälter 44 ist im vorliegenden Fall durch zwei fluiddurchlässige Trennwände 54 in drei Behälterbereiche unterteilt. Die Rührorgane 42 sind im vorliegenden Fall identisch ausgebildet. Die Rührorgane 42 entsprechen dem Rührorgan 42 aus den Figuren 1 bis 3. Demnach weist jedes der Rührorgane 42 eine erfindungsgemäße Rührorganvorrichtung auf. Die Rührorgane 42 sind derart in dem Behälter 44 angeordnet, dass die jeweilige Drehachse 12 senkrecht zu einer horizontal angeordneten Behälterachse angeordnet ist. Im vorliegenden Fall umfasst das System vier Rührorgane 42. In einem ersten Behälterbereich ist ein erstes Rührorgan 42 der vier Rührorgane 42 angeordnet. Das erste Rührorgan 42 ist an einer ersten Rührwelle angeordnet. In einem zweiten Behälterbereich ist ein Mehrstufenrührer 56 angeordnet. Der Mehrstufenrührer 56 weist im vorliegenden Fall zwei Stufen auf. Das Mehrstufenrührer 56 umfasst ein zweites Rührorgan 42 der vier Rührorgane 42 und ein drittes Rührorgan 42 der vier Rührorgane 42. Das zweite Rührorgan 42 und das dritte Rührorgan 42 sind an einer zweiten, insbesondere gemeinsamen Rührwelle angeordnet. In einem dritten Behälterbereich ist ein viertes Rührorgan 42 der vier Rührorgane 42 angeordnet. Das vierte Rührorgan 42 ist an einer dritten Rührwelle angeordnet. In einem Betriebszustand ist in dem Behälter 44 das abrasive Medium angeordnet (nicht dargestellt). Das abrasive Medium ist im vorliegenden Fall als eine Suspension mit einer hohen Feststoffbeladung ausgebildet. Alternativ ist auch denkbar, eine unterschiedliche Anzahl und/oder unterschiedlich angeordnete und/oder unterschiedlich ausgebildete Rührorgane, welche insbesondere eine erfindungsgemäße Rührorganvorrichtung aufweisen können, in einem Behälter anzuordnen.

### Bezugszeichen

- 10: Rührblatt
- 12: Drehachse
- 14: Kontureinheit
- 16: Konturwölbungselement
- 18: Rührblattwölbung
- 20: Rührorgandurchmesser
- 22: Rührblattvorderkante
- 24: Rührblattaußenkante
- 26: Rührblatthinterkante
- 28: Rührblattinnenkante
- 30: Biegeachse
- 32: Konturkantenelement
- 34: Umfangsrichtung
- 36: Kreisbogenmittelpunkt
- 38: Blattanbindungselement
- 40: Rührorgannabe
- 42: Rührorgan
- 44: Behälter
- 46: Saugseite
- 48: Druckseite
- 50: Biegeachse
- 52: Drehrichtung
- 54: Trennwand
- 56: Mehrstufenrührer
- α: Winkel
- β: Winkel
- γ: Winkel

## Patentansprüche

1. Rührorganvorrichtung, insbesondere axialfördernde Rührorganvorrichtung, zum Rühren, Mischen, Homogenisieren, Dispergieren und/oder Suspendieren, insbesondere von abrasiven Medien, mit zumindest einem Rührblatt (10), welches dazu vorgesehen ist, um eine Drehachse (12) zu rotieren, und mit einer Kontureinheit (14), welche zu einer Verschleißreduktion des zumindest einen Rührblatts (10) vorgesehen ist und welche als eine geometrische Einheit und/oder eine geometrische Formgebung des zumindest einen Rührblatts (10) ausgebildet ist, welche an zumindest einer Oberfläche und/oder zumindest einem Teilbereich des zumindest einen Rührblatts (10) angeordnet, befestigt und/oder zumindest teilweise kontaktiert ist, wobei die Kontureinheit (14) und/oder zumindest ein Element der Kontureinheit (14) an einer abrasionsgefährdeten Stelle angeordnet ist, wobei die Kontureinheit (14) zumindest ein Konturwölbungselement (16) umfasst, welches durch einen gekrümmten Teilbereich des zumindest einen Rührblatts (10) gebildet ist und gegenüber zumindest einer Rührblattwölbung (18) des zumindest einen Rührblatts (10) einen kleineren Krümmungsradius aufweist, **dadurch gekennzeichnet, dass** das zumindest eine Konturwölbungselement (16) eine Biegeachse (30) aufweist, welche in Blickrichtung entlang der Drehachse (12) mit einer Rührblattvorderkante (22) des zumindest einen Rührblatts (10), in einer Drehrichtung (52) des zumindest einen Rührblatts (10) nach der Rührblattvorderkante (22), einen Winkel γ zwischen 15° und 75° einschließt.

2. Rührorganvorrichtung nach Anspruch 1, **dadurch gekennzeichnet, dass** die Kontureinheit (14) zumindest teilweise einstückig mit dem zumindest einen Rührblatt (10) ausgebildet ist.

3. Rührorganvorrichtung nach Anspruch 1 oder 2, **dadurch gekennzeichnet, dass** das zumindest eine Konturwölbungselement (16) in dieselbe Richtung wie die zumindest eine Rührblattwölbung (18) gekrümmt ist.

4. Rührorganvorrichtung nach einem der vorhergehenden Ansprüche,
**dadurch gekennzeichnet, dass** das zumindest eine Konturwölbungselement (16) einen Krümmungsradius aufweist, welcher einem Wert zwischen 3 % und 35 % eines Rührorgandurchmessers (20) entspricht.

5. Rührorganvorrichtung nach einem der vorhergehenden Ansprüche,
**dadurch gekennzeichnet, dass** das zumindest eine Konturwölbungselement (16) zumindest im Wesentlichen an einer Rührblattvorderkante (22) des zumindest einen Rührblatts (10) und/oder einer Rührblattaußenkante (24) des zumindest einen Rührblatts (10) angeordnet ist.

6. Rührorganvorrichtung nach einem der vorhergehenden Ansprüche,
**dadurch gekennzeichnet, dass** die Kontureinheit (14) zumindest ein Konturkantenelement (32) umfasst, welches zumindest teilweise durch eine Rührblattaußenkante (24) des zumindest einen Rührblatts (10) gebildet ist und zumindest in einer Blickrichtung parallel zu der Drehachse (12) entlang einer Umfangsrichtung (34) zumindest im Wesentlichen kreisbogenförmig ausgebildet ist, mit einem auf der Drehachse (12) liegenden Kreisbogenmittelpunkt (36).

7. Rührorganvorrichtung nach einem der vorhergehenden Ansprüche,
**dadurch gekennzeichnet, dass** die Kontureinheit (14) zumindest ein Blattanbindungselement (38) umfasst, welches das zumindest eine Rührblatt (10) mit zumindest einer Rührorgannabe (40) verbindet.

8. Rührorganvorrichtung nach Anspruch 7, **dadurch gekennzeichnet, dass** das zumindest eine Blattanbindungselement (38) mit der Drehachse (12) einen Winkel β zwischen 10° und 80° einschließt.

9. Rührorganvorrichtung nach Anspruch 7 oder 8, **dadurch gekennzeichnet, dass** das zumindest eine Blattanbindungselement (38) zumindest im Wesentlichen als stabförmiger Holm ausgebildet ist, wobei eine Materialstärke in Richtung einer Rührblattaußenkante (24) des zumindest einen Rührblatts (10) abnimmt.

10. Rührorganvorrichtung nach einem der Ansprüche 7 bis 9, **dadurch gekennzeichnet, dass** sich das zumindest eine Blattanbindungselement (38) zumindest im Wesentlichen parallel entlang einer Rührblattvorderkante (22) des zumindest einen Rührblatts (10) erstreckt.

11. Rührorgan, insbesondere Axialrührer, mit zumindest einer Rührorganvorrichtung nach einem der vorhergehenden Ansprüche.

12. System mit zumindest einem Behälter (44) und zumindest einer in dem zumindest einen Behälter (44) angeordneten Rührorganvorrichtung nach einem der Ansprüche 1 bis 10.

## Claims

1. Agitator device, in particular axially conveying agitator device, for stirring, mixing, homogenizing, dispersing and/or suspending, in particular abrasive media,
with at least one stirring blade (10) which is configured to rotate around a rotary axis (12), and
with a contour unit (14) which is configured for a wear-down reduction of the at least one stirring blade (10, which is realized as a geometric unit and/or a geometric shaping of the at least one stirring blade (10) and which is arranged and/or fastened on and/or at least partially in contact with at least one surface and/or at least one portion of the at least one stirring blade (10),
the contour unit (14) and/or at least one element of the contour unit (14) being arranged in an abrasion-prone place,
wherein the contour unit (14) comprises at least one contour curvature element (16) which is formed by a curved portion of the at least one stirring blade (10) and has a smaller bending radius than at least one stirring blade curvature (18) of the at least one stirring blade (10,
**characterised in that** the at least one contour curvature element (16) has a bending axis (30) including, in a viewing direction along the rotary axis (12), an angle γ between 15° and 75° with a stirring blade front edge (22) of the at least one stirring blade (10), subsequently to the stirring blade front edge (22) in a rotary direction (52) of the at least one stirring blade (10).

2. Agitator device according to claim 1,
**characterised in that** the contour unit (14) is realized at least partially integrally with the at least one stirring blade (10).

3. Agitator device according to claim 1 or 2,
**characterised in that** the at least one contour curvature element (16) is curved in the same direction as the at least one stirring blade curvature (18).

4. Agitator device according to one of the preceding claims,
**characterised in that** the at least one contour curvature element (16) has a curvature radius equivalent to a value between 3 % and 35 % of an agitator diameter (20).

5. Agitator device according to one of the preceding claims,
**characterised in that** the at least one contour curvature element (16) is arranged at least substantially on a stirring blade front edge (22) of the at least one stirring blade (10) and/or on a stirring blade outer edge (24) of the at least one stirring blade (10).

6. Agitator device according to one of the preceding claims,
**characterised in that** the contour unit (14) comprises at least one contour edge element (32), which is formed at least partially by a stirring blade outer edge (24) of the at least one stirring blade (10) and is, at least in a viewing direction parallel to the rotary axis (12) along a circumferential direction (34), realized at least substantially in a circular-arc shape, with a circular-arc centre (36) that is situated on the rotary axis (12).

7. Agitator device according to one of the preceding claims,
**characterised in that** the contour unit (14) comprises at least one blade connection element (38), which connects the at least one stirring blade (10) to at least one agitator hub (40).

8. Agitator device according to claim 7,
**characterised in that** the at least one blade connection element (38) includes with the rotary axis (12) an angle β between 10° and 80°.

9. Agitator device according to claim 7 or 8,
**characterised in that** the at least one blade connection element (38) is embodied at least substantially as a rod-shaped bar,
wherein a material thickness decreases towards a stirring blade outer edge (24) of the at least one stirring blade (10).

10. Agitator device according to one of claims 7 to 9,
**characterised in that** at least one blade connection element (38) extends at least substantially parallel along a stirring blade front edge (22) of the at least one stirring blade (10).

11. Agitator, in particular axial stirrer, with at least one agitator device according to one of the preceding claims.

12. System with at least one container (44) and with at least one agitator device according to one of claims 1 to 10, which is arranged in the at least one container (44).

## Revendications

1. Dispositif d'organe d'agitation, en particulier dispositif d'organe d'agitation à convoyage axial, pour remuer, mélanger, homogénéiser, disperser et/ou suspendre, en particulier des agents abrasives,
avec au moins une pale agitatrice (10) prévue pour tourner autour d'un axe rotatif (12) et
avec une unité de contour (14) qui est prévue pour une réduction d'usure de l'au moins une pale agitatrice (10), qui est réalisée comme unité géométrique et/ou façonnage géométrique de l'au moins une pale agitatrice (10) et qui est disposée et/ou fixée sur et/ou au moins partiellement en contact avec au moins une surface et/ou au moins une portion de l'au moins une pale agitatrice (10),
l'unité de contour (14) et/ou au moins un élément de l'unité de contour (14) étant disposés/disposée/disposé à un endroit en danger d'abrasion,
l'unité de contour (14) comprenant au moins un élément de courbure-contour (16) formé par une portion courbée de l'au moins une pale agitatrice (10) et ayant un rayon plus petit qu'au moins une courbure pale agitatrice (18) de l'au moins une pale agitatrice (10),
**caractérisé en ce que** l'au moins un élément de courbure-contour (16) comprend un axe de pliage (30) qui en direction de vue le long de l'axe rotatif (12) inclut un angle γ entre 15° et 75° avec un bord antérieur de pale agitatrice (22) de l'au moins une pale agitatrice (10) dans une direction de rotation (52) de l'au moins une pale agitatrice (10) après le bord antérieur de pale agitatrice (22).

2. Dispositif d'organe d'agitation selon la revendication 1,
**caractérisé en ce que** l'unité de contour (14) est réalisée au moins partiellement intégralement avec l'au moins une pale agitatrice (10).

3. Dispositif d'organe d'agitation selon la revendication 1 ou 2,
**caractérisé en ce que** l'au moins un élément de courbure-contour (16) est courbé dans la même direction comme l'au moins une courbure pale agitatrice (18).

4. Dispositif d'organe d'agitation selon l'une des revendications précédentes, **caractérisé en ce que** l'au moins un élément de courbure-contour (16) comporte un rayon de courbure équivalent à une valeur entre 3 % et 35 % d'un diamètre d'organe d'agitation (20).

5. Dispositif d'organe d'agitation selon l'une des revendications précédentes, **caractérisé en ce que** l'au moins un élément de courbure-contour (16) est au moins sensiblement disposé sur un bord antérieur de pale agitatrice (22) de l'au moins une pale agitatrice (10) et/ou sur un bord extérieur de pale agitatrice (24) de l'au moins une pale agitatrice (10).

6. Dispositif d'organe d'agitation selon l'une des revendications précédentes, **caractérisé en ce que** l'unité de contour (14) comprend au moins un élément de bord-contour (32) qui est formé au moins partiellement par un bord extérieur de pale agitatrice (24) de l'au moins une pale agitatrice (10) et est formé - au moins dans une direction de vue en parallèle à l'axe rotatif (12) le long d'une direction circonférentielle (34) - au moins sensiblement en forme d'arc de cercle, avec un centre de l'arc de cercle (36) situé sur l'axe rotatif (12).

7. Dispositif d'organe d'agitation selon l'une des revendications précédentes, **caractérisé en ce que** l'unité de contour (14) comprend au moins un élément à liaison de pale (38) liant l'au moins une pale agitatrice (10) avec au moins un moyeu d'organe d'agitation (40).

8. Dispositif d'organe d'agitation selon la revendication 7,
**caractérisé en ce que** l'au moins un élément à liaison de pale (38) inclut un angle β entre 10° et 80° avec l'axe rotatif (12).

9. Dispositif d'organe d'agitation selon la revendication 7 ou 8,
**caractérisé en ce que** l'au moins un élément à liaison de pale (38) est réalisé au moins sensiblement comme barre en forme de tige,
une épaisseur de matériau décroissant vers un bord extérieur de pale agitatrice (24) de l'au moins une pale agitatrice (10).

10. Dispositif d'organe d'agitation selon l'une des revendications 7 à 9,
**caractérisé en ce que** l'au moins un élément à liaison de pale (38) s'étend au moins sensiblement en parallèle le long d'un bord antérieur de pale agitatrice (22) de l'au moins une pale agitatrice (10).

11. Organe d'agitation, en particulier agitateur axial, avec au moins un dispositif d'organe d'agitation selon l'une des revendications précédentes.

12. Système avec au moins un récipient (44) et avec au moins un dispositif d'organe d'agitation selon l'une des revendications 1 à 10 qui est disposé dans l'au moins un récipient (44).
